# DEMANDE DE BREVET EUROPEEN

(11) **EP 4 764 386 A1**
(43) Date de publication de la demande: **24.06.2026**
(21) Numéro de dépôt: 25224552.7
(22) Date de dépôt: 17.12.2025
(51) Int. Cl.: F41B 15/04, F41H 13/00

(54) **DISPOSITIF INCAPACITANT A IMPULSIONS ELECTRIQUES COMPRENANT UN MODULE DE TRANSFORMATION ELECTRIQUE HAUTE TENSION**

(30) Priorité: 18.12.2024 FR 2414520
(71) Demandeur: Nextesis, 13700 Marignane (FR)
(72) Inventeur: CALVET, Etienne, 13370 Mallemort (FR); CALVET, Thierry, 38380 Saint-Christophe-sur-Guiers (FR)
(74) Mandataire: Santarelli

(57) **Abrégé**

L'invention concerne un dispositif (100) incapacitant à impulsions électriques, comprenant des premières électrodes (111) pour neutraliser une cible à distance du dispositif, et des deuxièmes électrodes (120) pour neutraliser une cible au contact du dispositif, et comprenant en outre :
- une source d'énergie électrique (131) de basse tension,
- un module de transformation électrique haute tension (133), configuré pour transformer la tension continue de basse tension en une tension différentielle dite de haute tension,
- un premier module de décharge (140), configuré pour générer un signal électrique incapacitant à partir de ladite tension différentielle de haute tension, et pour délivrer ledit signal électrique incapacitant auxdites premières électrodes ;
- un deuxième module de décharge (141), configuré pour transformer la tension différentielle de haute tension en une tension alternative dite de très haute tension et pour délivrer un courant électrique de très haute tension auxdites deuxièmes électrodes.

## Description

### DOMAINE TECHNIQUE DE L'INVENTION

Le domaine de l'invention est celui des dispositifs à impulsions électriques, configurés pour neutraliser une cible par la circulation d'un courant électrique à travers celle-ci.

Plus précisément, l'invention concerne un dispositif incapacitant à impulsions électriques comprenant un module de transformation électrique haute tension.

L'invention concerne également un procédé de décharge électrique d'un tel dispositif.

### ÉTAT DE LA TECHNIQUE

On connaît des dispositifs à impulsions électriques qui sont configurés pour neutraliser une cible par la circulation d'un courant électrique à travers celle-ci, et en particulier à travers les tissus de la peau.

La cible peut par exemple être un individu humain ou un animal.

Ce courant peut réduire la capacité de la cible de contrôler ses mouvements volontaires, tels que ceux entrainant la marche ou la course.

En outre, le courant peut entraîner chez la cible une sensation douloureuse qui la dissuade de poursuivre ses mouvements.

Le courant peut également provoquer une contraction involontaire de certains muscles de la cible, réduisant ainsi sa faculté à contrôler ses propres mouvements musculaires, et ainsi notamment empêcher son déplacement.

Le courant délivré par un tel dispositif comprend une série de brèves impulsions électriques, autrement appelé train d'impulsions électriques, ayant une forme d'onde spécifique.

Le signal électrique dit incapacitant est conçu de façon à stimuler le système nerveux contrôlant les mouvements musculaires afin de permettre une neutralisation de la cible.

Toutefois, le signal électrique incapacitant est également conçu pour être suffisamment faible, et limité temporellement afin d'éviter toute stimulation électrique non souhaitée, comme celle du muscle cardiaque et/ou de tout dispositif médical visant à réguler le fonctionnement de celui-ci.

Par exemple, un tel dispositif à impulsions électriques peut être une arme à impulsions électriques, ou CEW en terminologie anglaise (pour Conducted Electrical Weapon). Il peut par exemple s'agir d'un pistolet à impulsions électriques, dit PIE.

Le courant peut être délivré à la cible au moyen d'électrodes présentées sur le dispositif à impulsions électriques. Ce mode, dit au contact, implique le rapprochement du dispositif au contact ou à proximité immédiate de la cible pour lui délivrer un courant électrique.

Le courant peut aussi être délivré à la cible au moyen d'une ou plusieurs électrodes dites « projetées » reliées au dispositif à impulsion électrique par des câbles. Ce mode, dit à distance ou dit mode « à sondes », permet au dispositif et à son utilisateur de demeurer à distance de la cible pour lui délivrer un courant électrique.

Les dispositifs connus de la technique ne permettent généralement qu'un fonctionnement selon l'un ou l'autre des modes, ce qui s'avère problématique lorsqu'un utilisateur du dispositif à impulsions électriques fait face à deux cibles simultanément.

Il existe ainsi le besoin d'un dispositif à impulsions électriques qui permette de délivrer de manière particulièrement commode et efficace un courant simultanément à une première cible, en particulier située à distance du dispositif, et à une deuxième cible, située au contact du dispositif.

### EXPOSÉ DE L'INVENTION

La présente invention vise à remédier à tout ou partie des inconvénients de l'état de la technique cités ci-dessus.

À cet effet, l'invention vise un dispositif incapacitant à impulsions électriques, configuré pour neutraliser une cible par la circulation d'un courant électrique à travers celle-ci, comprenant des premières électrodes configurées pour être propulsées en direction d'une cible pour neutraliser celle-ci à distance du dispositif, et des deuxièmes électrodes configurées pour être placées au contact d'une cible pour neutraliser celle-ci au contact du dispositif, et comprenant en outre :
- une source d'énergie électrique configurée pour fournir une tension continue dite de basse tension,
- un module de transformation électrique haute tension, configuré pour transformer la tension continue de basse tension fournie par la source d'énergie électrique en une tension différentielle dite de haute tension,
- un premier module de décharge, connecté électriquement au module de transformation électrique haute tension, configuré pour générer un signal électrique incapacitant à partir de ladite tension différentielle de haute tension, et pour délivrer ledit signal électrique incapacitant auxdites premières électrodes ;
- un deuxième module de décharge, connecté électriquement au module de transformation électrique haute tension en parallèle du premier module de décharge, configuré pour transformer la tension différentielle de haute tension en une tension alternative dite de très haute tension et pour délivrer un courant électrique de très haute tension auxdites deuxièmes électrodes.

En particulier, la valeur de la tension différentielle de haute tension est supérieure à la valeur de la tension continue de basse tension.

En particulier, la valeur de la tension alternative de très haute tension est supérieure à la valeur de la tension différentielle de haute tension.

Par la transformation en une tension différentielle, on entend la fourniture aux bornes du module de transformation électrique haute tension d'un différentiel de tension électrique entre une tension continue positive par rapport à un potentiel de référence et une tension continue négative par rapport à un potentiel de référence.

En particulier, le premier module de décharge peut être configuré pour délivrer ledit signal électrique incapacitant exclusivement auxdites premières électrodes, et le deuxième module de décharge peut être configuré pour délivrer un courant électrique de très haute tension exclusivement auxdites deuxièmes électrodes.

En particulier, le premier module de décharge et le deuxième module de décharge sont distincts l'un de l'autre.

Le premier module de décharge et le deuxième module de décharge sont tous deux connectés en entrée au module de transformation électrique haute tension, qui fournit en entrée une même tension différentielle aux modules de décharge.

En particulier, le premier module de décharge et le deuxième module de décharge peuvent être actionnables de manière indépendante, par exemple sélectivement sur commande par un utilisateur, et ce sélectivement de manière simultanée ou non simultanée.

Autrement dit, le dispositif peut être configuré pour permettre le choix d'un actionnement ciblé d'un seul des modules de décharge ou des deux modules de décharge simultanément.

Le dispositif selon l'invention permet de générer à la fois un signal électrique incapacitant destiné aux électrodes pour la neutralisation d'une cible à distance, c'est-à-dire les électrodes projetées, et un courant électrique destiné aux électrodes pour la neutralisation d'une cible au contact, c'est-à-dire les électrodes de contact.

Le courant électrique incapacitant destiné à être délivré par l'intermédiaire des premières électrodes est par exemple un signal neuromusculaire incapacitant, conçu de façon à stimuler le système nerveux contrôlant les mouvements musculaires afin de permettre une neutralisation de la cible.

La transmission d'un tel courant électrique incapacitant est obtenu lorsque les premières électrodes sont ancrées sur la cible à une distance minimale l'une de l'autre, par exemple d'environ 200 millimètres. A cet effet, les premières électrodes peuvent être agencées sur le dispositif angulairement l'une par rapport à l'autre, plutôt que parallèlement l'une à l'autre, pour être projetées dans des directions sensiblement divergentes.

Le courant électrique destiné à être délivré par l'intermédiaire des deuxièmes électrodes est un courant électrique de très haute tension, conçu pour produire une sensation désagréable à la cible, localisée à proximité du point de contact des deuxièmes électrodes sur la cible.

Lorsque les deuxièmes électrodes ne sont pas au contact de la cible, le courant électrique de très haute tension peut permettre la génération d'un arc électrique entre les deuxièmes électrodes, permettant de produire un effet dissuasif face à la cible.

En particulier, grâce au dispositif selon l'invention, le signal incapacitant véhiculé par les électrodes projetées et/ou le courant électrique véhiculé par les électrodes de contact peuvent être délivrés au choix de manière simultanée ou de manière indépendante l'un de l'autre.

En outre, à la différence de la technique connue, le dispositif permet de générer le signal électrique incapacitant ainsi que le courant électrique au moyen d'une tension différentielle, ce qui permet de générer un signal électrique incapacitant au moyen d'un dispositif plus compact notamment grâce à un dimensionnement plus réduit des composants électroniques du module de transformation haute tension ainsi que des modules de décharge, qui est ainsi rendu possible.

Dans le dispositif selon l'invention, un seul et unique module de transformation électrique haute tension permet à la fois de générer un signal de très haute tension à destination des électrodes de choc, et un signal électrique incapacitant à destination des électrodes projetées.

La tension différentielle générée par le module de transformation électrique haute tension permet la construction du signal électrique incapacitant au moyen de composants de plus faible puissance, par exemple par modulation de fréquence et/ou d'amplitude de la tension différentielle, ou par tout autre moyen.

Il en résulte un dispositif à impulsions électriques simple de conception et de maintenance, plus fiable, et moins coûteux.

Les premières électrodes, et éventuellement deuxièmes électrodes, peuvent faire partie d'au moins une cartouche amovible du dispositif, laquelle est destinée à être insérée dans une baie de réception du dispositif, et à demeurer en place sur le dispositif après la projection des premières électrodes, les deuxièmes électrodes étant formées directement sur la cartouche et n'étant pas destinées à être projetées.

Ainsi, l'invention a également pour objet un dispositif incapacitant à impulsions électriques, configuré pour neutraliser une cible par la circulation d'un courant électrique à travers celle-ci, le dispositif étant configuré pour recevoir des premières électrodes destinées à être propulsées en direction d'une cible pour neutraliser celle-ci à distance du dispositif, les premières électrodes équipant préférentiellement au moins une cartouche et le dispositif étant préférentiellement muni d'au moins une baie de réception de cartouche, et le dispositif soit comprend des deuxièmes électrodes destinées à être placées au contact d'une cible pour neutraliser celle-ci au contact du dispositif, soit est configuré pour recevoir des deuxièmes électrodes destinées à être placées au contact d'une cible pour neutraliser celle-ci au contact du dispositif et les deuxièmes électrodes équipant préférentiellement l'au moins une cartouche, et le dispositif comprenant en outre :
- une source d'énergie électrique configurée pour fournir une tension continue dite de basse tension,
- un module de transformation électrique haute tension, configuré pour transformer la tension continue de basse tension fournie par la source d'énergie électrique en une tension différentielle dite de haute tension,
- un premier module de décharge, connecté électriquement au module de transformation électrique haute tension, configuré pour générer un signal électrique incapacitant à partir de ladite tension différentielle de haute tension, et pour délivrer ledit signal électrique incapacitant auxdites premières électrodes ;
- un deuxième module de décharge, connecté électriquement au module de transformation électrique haute tension en parallèle du premier module de décharge, configuré pour transformer la tension différentielle de haute tension en une tension alternative dite de très haute tension et pour délivrer un courant électrique de très haute tension auxdites deuxièmes électrodes.

Le dispositif est de préférence un pistolet incapacitant électrique.

De façon non limitative, le dispositif peut également être un bouclier, notamment de protection balistique, ou un vecteur mobile, par exemple de type drone aérien, terrestre ou encore marin.

Selon un autre mode de réalisation, les premières électrodes peuvent être formées directement sur le dispositif plutôt que sur une cartouche amovible, et peuvent être agencées à distance l'une de l'autre de manière fixe sur le dispositif, par exemple à environ 200 millimètres l'une de l'autre.

Autrement dit, les premières électrodes peuvent être des électrodes fixes destinées à neutraliser la cible au contact de celle-ci, plutôt qu'être projetées en direction de la cible.

En d'autres termes, à la fois les premières électrodes et les deuxièmes électrodes peuvent être destinées à neutraliser la cible au contact de celle-ci, les premières électrodes étant configurées pour délivrer un courant ou signal électrique incapacitant à la cible, c'est-à-dire un signal neuromusculaire incapacitant, conçu de façon à stimuler le système nerveux contrôlant les mouvements musculaires afin de permettre une neutralisation de la cible, et les deuxièmes électrodes étant configurées pour délivrer un courant de très haute tension conçu pour produire une sensation désagréable à la cible, localisée à proximité du point de contact des deuxièmes électrodes sur la cible.

Ainsi, l'invention a également pour objet un dispositif incapacitant à impulsions électriques, configuré pour neutraliser une cible par la circulation d'un courant électrique à travers celle-ci, le dispositif comprenant des premières électrodes et des deuxièmes électrodes destinées chacune à être placées au contact d'une cible pour neutraliser celle-ci au contact du dispositif, le dispositif comprenant en outre :
- une source d'énergie électrique configurée pour fournir une tension continue dite de basse tension,
- un module de transformation électrique haute tension, configuré pour transformer la tension continue de basse tension fournie par la source d'énergie électrique en une tension différentielle dite de haute tension,
- un premier module de décharge, connecté électriquement au module de transformation électrique haute tension configuré pour générer un signal électrique incapacitant à partir de ladite tension différentielle de haute tension, et pour délivrer ledit signal électrique incapacitant auxdites premières électrodes ;
- un deuxième module de décharge, connecté électriquement au module de transformation électrique haute tension en parallèle du premier module de décharge, configuré pour transformer la tension différentielle de haute tension en une tension alternative dite de très haute tension et pour délivrer un courant électrique de très haute tension auxdites deuxièmes électrodes.

Dans un tel mode de réalisation, le dispositif est de préférence un bouclier, notamment de protection balistique.

D'autres caractéristiques particulièrement avantageuses du dispositif selon l'invention, selon l'un quelconque des modes de réalisation ou variantes précités, sont décrites ci-après.

Dans un mode de réalisation préférentiel, le module de transformation électrique haute tension comprend une branche de tension dite positive et une branche de tension dite négative ; la branche de tension positive, respectivement la branche de tension négative, étant configurée pour transformer la tension continue de basse tension en tension continue de haute tension de polarité positive, respectivement négative ; pour générer ladite tension différentielle de haute tension entre la branche de tension positive et la branche de tension négative.

Dans un mode de réalisation préférentiel, la branche de tension positive, respectivement la branche de tension négative, comprend un onduleur configuré pour transformer la tension continue de basse tension en une tension alternative dite de basse tension, un transformateur électrique configuré pour transformer la tension alternative de basse tension en une tension alternative de haute tension, ainsi qu'un pont redresseur configuré pour transformer la tension alternative de haute tension en une tension continue dite de haute tension positive, respectivement négative.

Dans un mode de réalisation préférentiel, le module de transformation électrique haute tension comprend en outre un convertisseur courant continu-courant continu, disposé entre ladite source d'énergie et lesdites branches de tension.

Dans un mode de réalisation préférentiel, le premier module de décharge comprend au moins un transistor, préférentiellement à effet de champ, qui est configuré pour générer le signal électrique incapacitant à partir de ladite tension différentielle haute tension.

Dans un mode de réalisation préférentiel, l'au moins un transistor est configuré pour former un signal électrique incapacitant comprenant un train d'impulsions électriques, et pour ajuster l'amplitude et/ou la durée d'une impulsion électrique dudit train d'impulsions selon une consigne reçue par l'au moins un transistor.

Dans un mode de réalisation préférentiel, le dispositif comprend en outre un moyen de sélection pour sélectionner une charge électrique à délivrer à la cible, et le dispositif est configuré pour générer ladite consigne en fonction de la charge électrique sélectionnée.

Dans un mode de réalisation préférentiel, le moyen de sélection associe un profil de cible à chaque charge électrique, de sorte que le dispositif est configuré pour générer ladite consigne en fonction d'un profil de cible sélectionné et auquel est associé une charge électrique correspondante.

Par exemple, le profil de cible peut comprendre le poids/corpulence, et/ou la taille, et/ou l'âge (selon une valeur exacte ou approximative, selon une fourchette de valeurs, ou encore de manière qualitative et non chiffrée). Le profil de cible peut également comprendre le sexe de la cible, et/ou son comportement perçu par un utilisateur du dispositif (neutre, agressif, etc.).

Le moyen de sélection peut comprendre au moins un bouton poussoir, curseur à glissière, molette rotative, interface tactile, écran tactile, etc., configuré pour permettre l'ajustement de la charge électrique, notamment de manière absolue ou en fonction du profil de cible, par exemple défini selon un ou plusieurs des critères susmentionnés.

La sélection d'un niveau de charge adapté, notamment selon le profil de la cible, est particulièrement avantageux en ce qu'il permet de délivrer une charge incapacitante adaptée à la menace que représente la cible, tout en réduisant ou supprimant tout risque d'atteinte à l'intégrité physique de la cible.

Ceci permet notamment de fournir un dispositif conforme aux législations en vigueur dans certains Etats, exigeant par exemple d'un utilisateur de dispositif incapacitant à impulsions électriques qu'il fournisse une réponse proportionnée à la menace que représente une cible.

Dans un mode de réalisation préférentiel, lequel le deuxième module de décharge comprend un transformateur électrique, configuré pour transformer ladite tension différentielle haute tension en ladite tension alternative très haute tension.

Dans un mode de réalisation préférentiel, le dispositif comprend en outre une capacité électrique disposée entre, d'une part, le module de transformation électrique haute tension et, d'autre part, le premier module de décharge et le deuxième module de décharge, la capacité électrique présentant une tension nominale au moins équivalente à ladite tension différentielle haute tension.

Dans un mode de réalisation préférentiel, ladite tension continue de basse tension est une tension comprise entre 6V et 9V, et/ou ladite tension différentielle de haute tension est une tension comprise entre +/- 600V et +/- 900V, et/ou ladite tension alternative de très haute tension est une tension comprise entre 50kV et 70kV.

Dans un mode de réalisation préférentiel, le dispositif comprend un organe de connexion sans fil à un terminal informatique portable, préférentiellement un téléphone intelligent (dit smartphone) ou un terminal informatique vestimentaire (par exemple de type montre intelligent connectée ou bracelet intelligent connecté).

L'invention a également pour objet, selon un deuxième aspect, un système comprenant un dispositif tel que décrit ci-avant et un terminal informatique portable, configuré pour être connecté sans fil audit dispositif, le terminal informatique portable comportant ou formant un moyen de sélection pour sélectionner une charge électrique à délivrer à la cible, et le dispositif étant configuré pour générer ladite consigne en fonction de la charge électrique sélectionnée, et préférentiellement, le moyen de sélection associe un profil de cible à chaque charge électrique, de sorte que le dispositif est configuré pour générer ladite consigne en fonction d'un profil de cible sélectionné et auquel est associé une charge électrique correspondante.

L'invention a également pour objet, selon un troisième aspect, un procédé de décharge électrique d'un dispositif tel que décrit ci-avant, comprenant :
- une étape de décharge, par l'intermédiaire du premier module de décharge, d'un signal électrique incapacitant à la première cible ; et,
- une étape de décharge, par l'intermédiaire du deuxième module de décharge, d'un courant électrique très haute tension à une deuxième cible au contact des deuxièmes électrodes du dispositif.

Les étapes peuvent être réalisées simultanément, ou successivement dans un ordre quelconque.

### BRÈVE DESCRIPTION DES FIGURES

D'autres avantages, buts et caractéristiques particulières de la présente invention ressortiront de la description non limitative qui suit d'au moins un mode de réalisation particulier des dispositifs et procédés objets de la présente invention, en regard des dessins annexés, dans lesquels :
- la figure 1 représente schématiquement un dispositif à impulsions électriques selon l'invention ;
- la figure 2 est un schéma-bloc d'un système électrique du dispositif à impulsions électriques de la figure 1 ;
- la figure 3 est un schéma synoptique d'un procédé de génération d'un signal électrique incapacitant selon l'invention, mis en œuvre par le dispositif à impulsions électriques des figures 1 et 2.

### DESCRIPTION DÉTAILLÉE DE L'INVENTION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas nécessairement à l'échelle.

La figure 1 représente un dispositif 100 à impulsions électriques qui est ici un pistolet à impulsions électriques.

Le dispositif 100 comprend un corps présentant une poignée 101, par laquelle le dispositif 100 peut être manipulé à une ou deux mains, et un déclencheur 102 au moyen duquel le dispositif 100 peut être actionné par appui d'un doigt de la main.

Le corps comprend ici également un pontet 103 s'étendant autour du déclencheur 102 et protégeant celui-ci d'un actionnement accidentel.

Le dispositif 100 comprend en outre un cran de sécurité 104 qui permet de verrouiller et déverrouiller le dispositif 100.

Le corps renferme au moins une cavité (non représentée), ouverte au niveau d'une extrémité dite avant 105 du corps, c'est-à-dire destinée à être orientée vers une cible, et le dispositif 100 comprend une cartouche 110 amovible qui peut être insérée dans la cavité.

La cartouche 110 comprend au moins deux premières électrodes 111 qui sont configurées pour être propulsées hors de la cartouche en direction d'une cible.

Les premières électrodes 111 présentent par exemple chacune un corps 114 et un dard 112 prévu pour s'ancrer dans la peau et/ou les vêtements de la cible, ainsi qu'un câble ou fil électrique 113 reliant le dard 112 à la cartouche et ainsi au corps du dispositif 100.

En outre, le dispositif 100 comprend ici avantageusement deux deuxièmes électrodes 120, disposées au niveau de l'extrémité avant 105 du corps, et qui sont fixes et espacées l'une de l'autre.

Selon une variante, les deuxièmes électrodes 120 peuvent être formées sur la cartouche 110 plutôt que sur le corps.

Les deuxièmes électrodes 120, dite de choc, sont configurées pour être appliquées au contact d'une cible, sur sa peau et/ou ses vêtements.

Le dispositif 100 comprend un système électrique 130, agencé à l'intérieur du corps, qui est configuré pour générer et délivrer un courant électrique aux premières électrodes 111 et/ou aux deuxièmes électrodes 120, à partir d'une source d'énergie électrique embarquée dans le dispositif 100.

Les premières électrodes 111 sont ici configurées pour délivrer un signal électrique incapacitant, présentant une forme d'onde adaptée pour stimuler le système nerveux contrôlant les mouvements musculaires de la cible, afin de permettre une neutralisation de celle-ci.

Les deuxièmes électrodes 120 sont ici configurées pour délivrer un courant électrique de très haute tension à la cible, de façon localisée sur la cible, afin de provoquer une sensation désagréable ou douloureuse qui la dissuade de poursuivre ses mouvements.

Un mode de réalisation particulièrement avantageux du système électrique 130 du dispositif 100 va maintenant être décrit en référence à la figure 2 qui illustre schématiquement un tel système.

Le système électrique 130 comprend une source d'énergie électrique qui est ici une batterie 131 électrique, c'est-à-dire un accumulateur électrique.

Une telle batterie 131 est configurée pour fournir une tension continue (DC), par exemple avec une tension nominale comprise entre 7,4 Volts (V) et 8,4 V, et est préférentiellement d'environ 7,4 V, par rapport à un potentiel de référence qui est considéré comme étant à 0V. La tension continue fournie par la batterie 131 est ici dite de basse tension.

La capacité de la batterie 131 est par exemple comprise entre 1100 milliampère-heures (mAh) et 1200 mAh, et est préférentiellement d'environ 1200 mAh.

Le système électrique 130 peut avantageusement comprendre un convertisseur 132 courant continu-courant continu, dit convertisseur DCDC, disposé en aval de la batterie 131.

Le convertisseur 132 est notamment configuré pour convertir la tension de sortie de la batterie 131 en une tension continue sur une plage comprise entre 6 V et 8,4 V.

Ceci permet notamment de compenser une chute de la tension délivrée par la batterie 131 au cours de sa décharge, et/ou d'ajuster sensiblement les tensions des signaux électriques délivrés par les électrodes 111 et 120.

Le système électrique 130 comprend un module de transformation électrique haute tension 133, configuré pour transformer la tension continue de basse tension fournie par la batterie 131, ou par le convertisseur 132 le cas échéant, en une tension différentielle dite de haute tension.

La tension différentielle de haute tension est par exemple comprise entre +/- 600 V et +/- 900 V, et est préférentiellement d'environ +/- 700 V.

Par tension différentielle, on entend que le module de transformation électrique haute tension 133 fourni en sortie une tension positive par rapport au potentiel de référence et une tension négative de même valeur par rapport au potentiel de référence, et que la différence de potentiel totale est le double de cette valeur (tension crête à crête).

Ainsi, la différence de potentiel crête à crête est par exemple comprise entre 1200 V et 1800 V, et est préférentiellement d'environ 1400 V.

A cet effet, le module de transformation électrique haute tension 133 comprend une branche de tension dite positive 134 et une branche de tension dite négative 135.

Chacune des branches de tension 134 et 135 comprend un onduleur 136, qui est configuré pour transformer la tension continue de basse tension, fournie par la batterie 131, ou par le convertisseur 132 le cas échéant, en une tension alternative (AC) dite de basse tension.

Par exemple, la tension alternative de basse tension est d'environ 20 V.

Chacune des branches de tension 134 et 135 comprend en outre un premier transformateur électrique 137 configuré pour transformer la tension alternative de basse tension, fournie par l'onduleur 136, en une tension alternative de haute tension.

Par exemple, la tension alternative de haute tension est comprise entre 600 V et 900 V, et est préférentiellement d'environ 700 V.

Chacune des branches de tension 134 et 135 comprend également un pont redresseur, noté respectivement 138 et 138b, configuré pour transformer la tension alternative de haute tension en une tension continue dite de haute tension positive, respectivement négative.

Le pont redresseur 138a situé sur la branche de tension positive 134 est configuré pour redresser la tension alternative fournie par le premier transformateur électrique 137 en une tension continue présentant une différence de potentiel positive (DC+) par rapport au potentiel de référence, tandis que le pont redresseur 138b situé sur la branche de tension négative 135 est configuré pour redresser la tension alternative fournie par le premier transformateur électrique 137 en une tension continue présentant une différence de potentiel négative (DC-) par rapport au potentiel de référence.

Il en résulte une tension différentielle dite de haute tension en sortie du module de transformation électrique haute tension 133.

Le système électrique 130 peut en outre comprendre au moins une capacité électrique, qui est ici un condensateur 139.

Le condensateur 139 présente une tension nominale qui correspond à la tension différentielle fournie par le module de transformation électrique haute tension 133.

De préférence, la capacité du condensateur 139 correspond à une quantité d'énergie électrique maximale qui peut être délivré à une cible au cours d'un cycle d'actionnement du dispositif 100.

Par exemple, la capacité du condensateur 139 est comprise entre 20 nanofarads (nF) et 150 nF, et est préférentiellement d'environ 100 nF.

Le système électrique 130 comprend ici un premier module de décharge 140, et un deuxième module de décharge 141 parallèle électriquement au premier module de décharge 140.

Le premier module de décharge 140 est alimenté électriquement par le condensateur 139, qui est configuré pour fournir la tension différentielle haute tension.

Le premier module de décharge 140 comprend une ligne positive 142 et une ligne négative 143, reliées chacune à une première électrode 111 distincte.

Le premier module de décharge 140 comprend également un transistor 144, préférentiellement à effet de champ, de type transistor MOS, sur chacune des lignes 142 et 143.

Les transistors 144 sont configurés pour être commandés pour construire le signal électrique incapacitant à partir de la tension différentielle haute tension, selon une forme d'onde prédéterminée.

En particulier, le signal électrique incapacitant généré comprend un train d'impulsions électriques, comprenant une pluralité d'impulsions d'amplitude et de durée données.

De préférence, le signal électrique incapacitant peut être ajusté en particulier en amplitude et en durée des impulsions électriques, en réponse à la réception d'une consigne d'ajustement par les transistors 144, comme cela est décrit par la suite.

Le deuxième module de décharge 141 comprend également une ligne positive 145 et une ligne négative 146, chacune reliées électriquement à l'une des deuxièmes électrodes 120.

Plus précisément, le deuxième module de décharge 141 comprend un deuxième transformateur 147, qui est configuré pour transformer la tension différentielle fournie par le condensateur 139 en une tension alternative dite de très haute tension.

Par exemple, la tension alternative de très haute tension est comprise entre 50 kV et 70 kV, et est préférentiellement d'environ 60 kV.

Le deuxième module de décharge 141 délivre ainsi directement un courant alternatif de très haute tension aux deuxièmes électrodes 120.

Lorsque le dispositif 100 n'est pas au contact d'une cible, et que les deuxièmes électrodes 120 sont séparées par de l'air, l'actionnement des électrodes de choc peut avoir pour effet l'ionisation de l'air et la formation d'un arc électrique.

Lorsque le contact avec une cible est établi, et que les couches d'air entre les électrodes et la cible ont été ionisées, c'est-à-dire que l'impédance diminue, la tension s'établissant aux bornes des électrodes 120 diminue et est de l'ordre de 3 à 4 kilovolts (kV).

De préférence, le deuxième module de décharge 141 peut comprendre un ou plusieurs, par exemple deux, tube(s) à gaz 148, dit GDT pour « gas discharge tube » en terminologie anglaise, sur chacune des ligne positive 145 et ligne négative 146 en amont du transformateur 147, et qui est configuré pour jouer un rôle d'interrupteur.

Par exemple, la tension nominale du tube à gaz 148 est comprise entre 1000 à 2000 V. Le ou les tubes à gaz 148 conduisent le courant à travers les lignes 145 et 146 lorsque la tension différentielle aux bornes du condensateur est supérieure à cette valeur.

Le système électrique 130 tel que décrit ci-avant est ainsi configuré pour délivrer une tension différentielle de haute tension, qui permet de délivrer simultanément d'une part un signal électrique incapacitant aux premières électrodes 111, et d'autre part un courant électrique de haute tension aux deuxièmes électrodes 120, et ainsi neutraliser simultanément une cible à distance et une cible au contact du dispositif 100.

Le signal électrique incapacitant et/ou le courant électrique peuvent être délivrés de manière périodique, selon une fréquence prédéterminée, et/ou avec une intensité prédéterminée.

A cet effet, le dispositif 100 comprend un module de traitement 160, qui peut par exemple comprendre un microcontrôleur ou microprocesseur ainsi qu'une mémoire de stockage non volatile.

Le module de traitement 160 est configuré pour piloter les transistors 144 afin de générer le signal électrique incapacitant, délivré par les premières électrodes 111, selon une consigne de charge électrique.

La charge électrique à délivrer peut par exemple être ajustée manuellement par un utilisateur du dispositif 100 en fonction du profil de la cible, c'est-à-dire notamment en fonction de son sexe, de sa corpulence, de son âge, de son comportement, etc.

A cet effet, le dispositif 100 peut comprendre un moyen de sélection (non représenté), par exemple de type bouton poussoir, curseur à glissière, molette rotative, interface tactile, écran tactile, etc., configuré pour permettre l'ajustement de la charge électrique.

En complément ou selon une alternative, le dispositif 100 peut comprendre un organe de connexion sans fil (non représenté) à un terminal informatique portable (non représenté).

Par exemple, le terminal informatique portable peut être un téléphone intelligent dit « smartphone » ou un terminal informatique vestimentaire, tel qu'une montre intelligente connectée ou un bracelet intelligent connecté.

Le terminal informatique portable peut comporter ou former le moyen de sélection pour sélectionner une charge électrique à délivrer à la cible, et le dispositif 100 peut être configuré pour générer la consigne en fonction de la charge électrique sélectionnée via le terminal informatique portable.

Par exemple, lorsque le terminal informatique portable présente un écran tactile, la charge électrique peut être saisie via l'écran tactile du terminal informatique portable.

Que le moyen de sélection soit formé sur le dispositif 100 et/ou sur le terminal informatique portable, le moyen de sélection peut associer un profil de cible à chaque charge électrique, de sorte que le dispositif 100 est configuré pour générer la consigne en fonction d'un profil de cible sélectionné et auquel est associé une charge électrique correspondante.

Par exemple, lorsque le terminal informatique portable présente un écran tactile, le moyen de sélection peut être formé par l'affichage d'un formulaire textuel ou graphique d'entrée (par exemple, des pictogrammes représentatifs d'une corpulence et/ou taille et/ou sexe de la cible), la charge électrique étant déterminée par le moyen de sélection en fonction du profil de cible sélectionné via l'écran tactile.

Dans un autre mode de réalisation, la consigne de charge électrique peut être déterminée par le dispositif 100 essentiellement sans intervention de l'utilisateur.

Le dispositif 100 est configuré pour mettre en œuvre un procédé 200 de génération d'un signal électrique incapacitant, illustré schématiquement à la figure 3.

Le procédé 200 peut comprendre une étape 205 préalable de sélection de la charge électrique à délivrer à la cible, par exemple par l'intermédiaire du moyen de sélection tel que décrit ci-avant.

Le procédé 200 comprend une étape 220 de construction d'un signal électrique incapacitant en fonction de la charge électrique à délivrer à la cible.

Le signal électrique incapacitant qui est généré comprend au moins un train d'impulsions électriques chacune d'une amplitude et d'une durée donnée, le signal étant configuré pour stimuler le système nerveux de la cible de façon à la neutraliser lorsqu'il est délivré à celle-ci au moyen des premières électrodes, c'est-à-dire pour permettre une neutralisation neuromusculaire de la cible.

La construction d'un signal électrique incapacitant est en principe connu de la technique. On connaît différents types de formes d'onde des impulsions d'un tel signal, permettant de stimuler le système nerveux, qui peuvent être utilisés ici pour construire le signal électrique incapacitant.

La sélection de la charge électrique au cours de l'étape 205 peut comprendre la sélection d'une amplitude d'impulsion et/ou d'une durée d'impulsion et/ou d'une durée totale du train d'impulsions.

En particulier, l'étape 220 de construction peut comprendre l'ajustement de l'amplitude et/ou de la durée d'une ou plusieurs impulsions du train d'impulsions, en fonction de la charge électrique sélectionnée, à partir d'un signal électrique incapacitant construit par défaut, ou signal électrique incapacitant initial.

Par exemple, le signal électrique incapacitant par défaut peut comporter un train d'impulsions d'une fréquence comprise entre 15 et 20 Hz, sur une durée d'environ 5 secondes, ce qui correspond à 75 à 100 impulsions dans le signal électrique incapacitant.

Par exemple, au cours de l'étape 220, la durée des impulsions et donc du train d'impulsions peut être réduite si la cible est de corpulence relativement faible, et/ou âgée, et/ou de sexe féminin et/ou dans un état calme. Inversement, elle peut être augmentée si la cible est de corpulence relativement forte, et/ou jeune, et/ou de sexe masculin et/ou dans un état agité.

Par exemple, au cours de l'étape 220, l'amplitude des impulsions peut être réduite si la cible est de corpulence relativement faible, et/ou âgée, et/ou de sexe féminin et/ou dans un état calme, et inversement être augmentée si la cible est de corpulence relativement forte, et/ou jeune, et/ou de sexe masculin et/ou dans un état agité.

Le procédé 200 comprend ensuite une étape 240 de génération du signal électrique incapacitant, préalablement construit.

En particulier, le signal électrique incapacitant est généré par le pilotage des transistors 144 par le module de traitement 160, en réponse à une consigne générée par le module de traitement 160 de sorte à obtenir le signal électrique incapacitant, présentant une charge électrique ajustée le cas échéant.

Le signal électrique incapacitant est délivré aux premières électrodes 111, qui ont préalablement été propulsées en direction de la cible, et qui sont attelées à celle-ci, que ce soit directement sur la peau ou sur ses vêtements.

Il en résulte qu'un signal électrique incapacitant adapté au profil de la cible à distance peut être délivré à distance à celle-ci, et même temps ou non qu'un courant électrique est délivré au contact d'une cible proche du dispositif 100 via les deuxièmes électrodes 120.

Ceci permet d'étendre les capacités du dispositif 100 tout en permettant d'adapter la charge électrique transmise selon le profil d'une cible distante.

Selon un mode de réalisation non illustré, le dispositif incapacitant à impulsions électriques peut être un bouclier, par exemple de type anti-émeute ou encore de type balistique.

Le bouclier comporte une face interne, destinée à être orientée vers le porteur du bouclier, et une face externe, destinée à être orientée en éloignement du porteur par exemple vers une cible.

Le bouclier peut par exemple comprendre une poignée sur sa face interne, et comporter un déclencheur sur la poignée.

Le fonctionnement du bouclier est par ailleurs similaire au fonctionnement du pistolet incapacitant à impulsions électriques décrit ci-avant, et permet la neutralisation d'un individu à distance via les électrodes 111 projetées et préférentiellement également au contact via les électrodes 120 de contact.

Selon un autre mode réalisation non illustré, le dispositif incapacitant à impulsions électriques peut être un vecteur mobile, par exemple un drone aérien, terrestre ou encore marin.

En particulier, le déclenchement du dispositif peut être réalisé à distance, le drone comportant des moyens de communication à distance à cet effet.

Le vecteur mobile peut également être un véhicule, tel qu'un véhicule anti-émeute.

Dans tous les modes de réalisation, illustrés et non illustrés, décrits ci-avant, le dispositif comprend des premières électrodes, configurées pour délivrer un signal électrique incapacitant, c'est-à-dire un signal neuromusculaire incapacitant, à la cible, et des deuxièmes électrodes, configurées pour délivrer un courant électrique de très haute tension à la cible.

Tel que cela est décrit ci-avant, les premières électrodes peuvent être destinées à être projetées en direction d'une cible pour neutraliser celle-ci à distance du dispositif, et les deuxièmes électrodes peuvent être destinées à être placées au contact d'une cible pour neutraliser celle-ci au contact du dispositif.

Les premières électrodes et les deuxièmes électrodes peuvent être formées sur une ou plusieurs cartouches amovibles du dispositif.

Les premières électrodes peuvent être formées sur une ou plusieurs cartouches amovibles du dispositif, tandis que les deuxièmes électrodes peuvent être formées directement sur le dispositif et être fixes sur celui-ci.

Les premières électrodes et les deuxièmes électrodes peuvent être formées peuvent être formées directement sur le dispositif.

Dans d'autres modes de réalisation, les premières électrodes et les deuxièmes électrodes peuvent être destinées à être placées au contact d'une cible pour neutraliser celle-ci au contact du dispositif.

Autrement dit, les premières électrodes peuvent ne pas être propulsées mais être fixes sur le dispositif, de préférence avec un écartement minimal l'une par rapport à l'autre, correspondant par exemple à environ 200 millimètres.

On rappelle que l'invention ne se limite pas aux exemples décrits et illustrés.

## Revendications

1. Dispositif (100) incapacitant à impulsions électriques, configuré pour neutraliser une cible par la circulation d'un courant électrique à travers celle-ci, **caractérisé en ce qu'**il comprend des premières électrodes (111) configurées pour être propulsées en direction d'une cible pour neutraliser celle-ci à distance du dispositif, et des deuxièmes électrodes (120) configurées pour être placées au contact d'une cible pour neutraliser celle-ci au contact du dispositif, et comprenant en outre :
- une source d'énergie électrique (131) configurée pour fournir une tension continue dite de basse tension,
- un module de transformation électrique haute tension (133), configuré pour transformer la tension continue de basse tension fournie par la source d'énergie électrique (131) en une tension différentielle dite de haute tension,
- un premier module de décharge (140), connecté électriquement au module de transformation électrique haute tension (133), configuré pour générer un signal électrique incapacitant à partir de ladite tension différentielle de haute tension, et pour délivrer ledit signal électrique incapacitant auxdites premières électrodes (111) ;
- un deuxième module de décharge (141), connecté électriquement au module de transformation électrique haute tension (133) en parallèle du premier module de décharge (140), configuré pour transformer la tension différentielle de haute tension en une tension alternative dite de très haute tension et pour délivrer un courant électrique de très haute tension auxdites deuxièmes électrodes (120).

2. Dispositif (100) selon la revendication 1, dans lequel le premier module de décharge (140) et le deuxième module de décharge (141) sont actionnables de manière indépendante, sélectivement de manière simultanée ou non simultanée.

3. Dispositif (100) selon l'une quelconque des revendications 1 ou 2, dans lequel le module de transformation électrique haute tension (133) comprend une branche de tension dite positive (134) et une branche de tension dite négative (135) ; la branche de tension positive (134), respectivement la branche de tension négative (135), étant configurée pour transformer la tension continue de basse tension en tension continue de haute tension de polarité positive, respectivement négative ;
pour générer ladite tension différentielle de haute tension entre la branche de tension positive (134) et la branche de tension négative (135).

4. Dispositif (100) selon la revendication 3, dans lequel la branche de tension positive (134), respectivement la branche de tension négative (135), comprend un onduleur (136) configuré pour transformer la tension continue de basse tension en une tension alternative dite de basse tension, un transformateur électrique (137) configuré pour transformer la tension alternative de basse tension en une tension alternative de haute tension, ainsi qu'un pont redresseur (138a, 138b) configuré pour transformer la tension alternative de haute tension en une tension continue dite de haute tension positive, respectivement négative.

5. Dispositif (100) selon l'une quelconque des revendications 3 ou 4, dans lequel le module de transformation électrique haute tension (133) comprend en outre un convertisseur courant continu-courant continu (132), disposé entre ladite source d'énergie (131) et lesdites branches de tension (134, 135).

6. Dispositif (100) selon l'une quelconque des revendications 1 à 5, dans lequel le premier module de décharge (140) comprend au moins un transistor (144), préférentiellement à effet de champ, qui est configuré pour générer le signal électrique incapacitant à partir de ladite tension différentielle haute tension.

7. Dispositif (100) selon la revendication 6, dans lequel l'au moins un transistor (144) est configuré pour former un signal électrique incapacitant comprenant un train d'impulsions électriques, et pour ajuster l'amplitude et/ou la durée d'une impulsion électrique dudit train d'impulsions selon une consigne reçue par l'au moins un transistor (144).

8. Dispositif (100) selon la revendication 7, comprenant en outre un moyen de sélection pour sélectionner une charge électrique à délivrer à la cible, et le dispositif étant configuré pour générer ladite consigne en fonction de la charge électrique sélectionnée.

9. Dispositif (100) selon la revendication 8, dans lequel le moyen de sélection associe un profil de cible à chaque charge électrique, de sorte que le dispositif est configuré pour générer ladite consigne en fonction d'un profil de cible sélectionné et auquel est associé une charge électrique correspondante.

10. Dispositif (100) selon l'une quelconque des revendications 1 à 9, dans lequel le deuxième module de décharge (141) comprend un transformateur électrique (147), configuré pour transformer ladite tension différentielle haute tension en ladite tension alternative très haute tension.

11. Dispositif (100) selon l'une quelconque des revendications 1 à 10, comprenant en outre une capacité électrique (139) disposée entre, d'une part, le module de transformation électrique haute tension (133) et, d'autre part, le premier module de décharge (140) et le deuxième module de décharge (141), la capacité électrique (139) présentant une tension nominale au moins équivalente à ladite tension différentielle haute tension.

12. Dispositif (100) selon l'une quelconque des revendications 1 à 11, dans lequel ladite tension continue de basse tension est une tension comprise entre 6V et 9V, et/ou ladite tension différentielle de haute tension est une tension comprise entre +/- 600V et +/- 900V, et/ou ladite tension alternative de très haute tension est une tension comprise entre 50kV et 70kV.

13. Dispositif (100) selon l'une quelconque des revendications 1 à 12, comprenant un organe de connexion sans fil à un terminal informatique portable, préférentiellement un téléphone intelligent ou un terminal informatique vestimentaire.

14. Système comprenant un dispositif (100) selon la revendication 13 et un terminal informatique portable, configuré pour être connecté sans fil audit dispositif (100), le terminal informatique portable comportant ou formant un moyen de sélection pour sélectionner une charge électrique à délivrer à la cible, et le dispositif étant configuré pour générer ladite consigne en fonction de la charge électrique sélectionnée, et préférentiellement, le moyen de sélection associe un profil de cible à chaque charge électrique, de sorte que le dispositif est configuré pour générer ladite consigne en fonction d'un profil de cible sélectionné et auquel est associé une charge électrique correspondante.

15. Procédé de décharge électrique d'un dispositif (100) selon l'une quelconque des revendications 1 à 13, comprenant :
- une étape de décharge, par l'intermédiaire du premier module de décharge, d'un signal électrique incapacitant à la première cible ; et
- une étape de décharge, par l'intermédiaire du deuxième module de décharge, d'un courant électrique très haute tension à une deuxième cible au contact des deuxièmes électrodes du dispositif.
